# EUROPÄISCHE PATENTSCHRIFT

(11) **EP 1 199 431 B1**
(45) Veröffentlichungstag und Bekanntmachung des Hinweises auf die Patenterteilung: **04.05.2005**
(21) Anmeldenummer: 01124862.2
(22) Anmeldetag: 18.10.2001
(51) Int. Cl.: E05D 5/02, A47B 47/02, A47B 87/02

(54) **Fächerschrank mit stapelbarem Scharniersystem**
Compartimented cupboard with a stackable hinge system
Armoire à compartiments avec un système de charnières empilable

(30) Priorität: 18.10.2000 DE 20017877 U
(43) Veröffentlichungstag der Anmeldung: 24.04.2002
(73) Patentinhaber: Lista GmbH, 51702 Bergneustadt (DE)
(72) Erfinder: Reimesch, Uwe, 51588 Nümbrecht-Bierenbachtal (DE); Prescher, Helmut, 51702 Bergneustadt (DE)
(74) Vertreter: Neumann, Ernst Dieter, Dipl.-Ing.

(56) Entgegenhaltungen:
- FR-A- 2 266 786
- GB-A- 2 083 342
- US-A- 1 624 305
- US-A- 5 265 309

## Beschreibung

Die Erfindung betrifft einen Schrank, insbesondere aus Blech, mit einer Mehrzahl von übereinanderliegenden Fächern, die jeweils von einzelnen schließbaren Fachtüren nach Art von einflügligen Drehflügeltüren verschlossen werden. Die Erfindung bezieht sich insbesondere auf einen Fächerschrank mit Fächern untereinander gleicher Größe, deren Fachtüren in einer schließbaren Türfront oder schließbaren Generaltür angeordnet sind, die ihrerseits nach Art einer einflügligen Drehflügeltür ausgebildet ist. Die Erfindung erstreckt sich jedoch gleicherweise auf Fächerschränke, deren Fachtüren in einer fest mit dem Schrankkorpus verbundenen Schrankfront angeordnet sind. Der Gegenstand der Erfindung beschränkt sich nicht notwendig auf die ausschließliche Verwendung von Blechteilen und Metallprofilen als Werkstoff, vielmehr kann der Schrankkorpus und die Türblätter der Fachtüren durchaus aus anderen Werkstoffen, beispielsweise aus Kunststoff oder Holzverbundwerkstoff bestehen.

Ein Schrank nach dem Oberbegriff des Anspruchs 1 wird im Dokument US-A-1624305 angegeben.

Der Erfindung liegt die Aufgabe zugrunde, ein Fächerschrank der genannten Art mit einzelnschließbaren Fachtüren vor den einzelnen Fächern so auszubilden, daß die Teileanzahl reduziert und die Montage erleichtert wird. Die Lösung hierfür besteht in einem Schrank dieser Art, der gekennzeichnet ist durch die Merkmale
ein Hohlprofil verläuft senkrecht längs der Anschlagkanten der übereinanderliegenden Fachtüren, das zumindest einen im Türfutter der Fachtüren liegenden senkrechten Schlitz bildet, in das Hohlprofil sind zumindest jeweils zwischen zwei Fachtüren Scharnierlaschen formschlüssig eingesetzt, die mit einer Innenlasche innerhalb des Hohlprofils liegen und mit einer Außenlasche, die ein Lagerauge bildet, aus dem Hohlprofil hervorragt, die Fachtüren weisen an ihren Anschlagkanten jeweils fluchtende Lagerbohrungen auf, eine durchgehende Scharnierstange ist durch die Lageraugen der Scharnierlaschen und die Lagerbohrungen der Fachtüren gesteckt und in über der oberen Fachtür und unter der unteren Fachtür liegenden Rahmenteilen festgelegt.

Mit dieser erfindungsgemäßen Konstruktion kann mit wenigen Grundelementen die Aufhängung der Fachtüren in der Schrankfront wesentlich vereinfacht werden. Die Zahl der Scharnierlaschen ist auf die Zahl der Fachtüren - ggfs. um eins verhindert - reduziert. Eine Veränderung der Höhe der Fachtüren in einer Türfront erfordert keinerlei sonstige Anpassung der zur Aufhängung verwendeten Konstruktionselemente.

Nach einer ersten und besonders einfachen Ausführung ist hierbei vorgesehen, daß die Fachtüren und die Scharnierlaschen abwechselnd unmittelbar aufeinander lagern. Bei Verwendung von relativ leichtbauenden Kunststoff oder Blechtüren hat dies keinerlei merkbaren Einfluß auf die Gängigkeit der Türen. Nach einer anderen Ausgestaltung kann vorgesehen sein, daß die Scharnierlaschen sich in dem Hohlprofil mittels Distanzstücken unmittelbar aufeinander abstützen und die einzelnen Fachtüren auflastfrei eingehängt sind. Die Scharnierlaschen selber können hierbei einstückig mit jeweils einem Distanzstück ausgeführt sein, so daß sich die Teilezahl hierbei nicht erhöhen muß und insbesondere bei schweren großen Fachtüren eine gleichmäßige Gängigkeit aller Türen sichergestellt ist. Nach einer weiteren Ausführung können die Scharnierlaschen jeweils am unteren Ende einzelner voneinander getrennter Schlitze im Hohlprofil auflagern.

In einer bevorzugten Ausführung ist das zumindest eine Hohlprofil im wesentlichen ein Vierkantprofil mit einem Längsschlitz auf der das Türfutter der Fachtüren bildenden Seite. Die Scharnierlaschen können als Blechlaschen mit eine eingeschnürten Mittelsteg ausgeführt sein, dessen Dicke geringer ist als die Breite des Schlitzes im Hohlprofil. Durch diese Maßnahmen ist es entbehrlich, die Scharnierlaschen von oben in das offene Hohlprofil einzuführen, vielmehr können die Scharnierlaschen in um 90° verdrehter Position in den Schlitz eingesteckt und dann durch Verdrehen um 90° formschlüssig im Hohlprofil verankert werden.

In einer anderen bevorzugten Ausführung ist das zumindest eine Hohlprofil ein U-Profil, das unmittelbar aus einer Seiten- oder Zwischenwand des Schrankkorpus durch zweifaches Abkanten herausgebildet ist und in dessen freiem das Türfutter der Fachtüren bildenden Schenkel einzelne Schlitze mit Abstand zueinander ausgestanzt sind. Die Scharnierlaschen müssen hierbei als Blechlaschen mit einem eingeschnürten Mittelsteg ausgeführt sein, dessen Dicke geringer ist als die Breite der Schlitze und die Längserstreckung der Schlitze muß größer sein als die Breite der Innenlaschen der Scharnierlaschen. Nur so ist es möglich, daß die Scharnierlaschen in um 90° verdrehter Position in die einzelnen Schlitze eingesteckt und dann durch Verdrehen um 90° im Hohlprofil verankert werden. Besonders günstig ist es hierbei, wenn die Scharnierlaschen im Bereich des Mittelstegs um 90° abgewickelt sind. Hierdurch können die Scharnierlaschen sich am unteren Ende der Schlitze auflegen und mit der Innenlasche sich im Hohlprofil an der Innenwand anlegen. Damit haben die Scharnierlaschen eine für das Einschieben der Scharnierstange lagegerechte stabile Stellung.

Die zumindest eine Scharnierstange ist unmittelbar in querverlaufenden Trägern der Schrankfront zu lagern, wobei sie gegebenenfalls ohne besondere Sicherungsmittel von oben nach unten einzuführen ist, die genannten Rahmenteile können dabei unmittelbar Teile des Schrankkorpus sein oder obere und untere Querträger der als Generaltür ausgeführten Schrankfront.

In einer eines erfindungsgemäßen Schrankes nachstehend beschriebenen bevorzugten Ausführungsform sind zwei nebeneinanderliegende Reihen von übereinanderliegenden Fachtüren vorgesehen, die in einer Türfront angeordnet sind. Hiermit ist die Ausführungsform eines Wäscheverteilschrankes gegeben, bei dem ein für die Versorgung mit Arbeitskleidung beauftragter Dienstleister über den Schlüssel für die Türfront verfügt und nach deren Öffnen die einzelnen Fächern mit frischer Arbeitskleidung versorgt, während einzelne Arbeitnehmer jeweils den Schlüssel zu einer der Fachtüren besitzen und periodisch ihre frische Arbeitskleidung dem Schrankfach entnehmen können.

Ein bevorzugtes Ausführungsbeispiel der Erfindung wird nachstehend anhand der Zeichnungen erklärt. Hierin zeigen
- Figur 1: einen erfindungsgemäßen Schrank in Frontansicht;
- Figur 2: die Vorderfront des Schrankes nach Figur 1 in Schrägansicht während der Montage der Fachtüren;
- Figur 3: das Hohlprofil nach Figur 1 zur Halterung der Fachtüren im Querschnitt;
- Figur 4: das Hohlprofil mit einer Scharnierlasche nach Figur 3 in Schrägansicht
a) in einer ersten Montageposition
b) in einer zweiten Montageposition;
- Figur 5: die Scharnierlasche nach Figur 4 als Einzelheit
a) in Draufsicht
b) in Seitenansicht
c) in Stirnansicht
d) in Schrägansicht;
- Figur 6: ein Hohlprofil mit einer Scharnierlasche in einer anderen Ausführung in Schrägansicht
a) in einer ersten Montageposition
b) in einer zweiten Montageposition;
- Figur 7: die Scharnierlasche nach Figur 6 als Einzelheit
a) in Seitenansicht
b) in Schrägansicht;
- Figur 8: die Einzelheit Z aus Figur 1 betreffend die Lagerung der Generaltür.

In Figur 1 ist ein Schrank gezeigt, dessen Korpus vollständig von einer Front 31 verdeckt ist, die einen festen Abschluß des Korpus bilden kann oder, wie später noch gezeigt wird und wie insbesondere durch einen Schließzylinder 32 angedeutet, selber als Türfront/Generaltür ausgebildet sein kann. In der Front 31 ist eine Vielzahl von Fachtüren 33, 34 eingesetzt, die jeweils entgegengesetzt zur Generaltür, nämlich links angeschlagen sind und jeweils einen Schließzylinder 35, 36 aufweisen und ein Namens- oder Nummernschild 37, 38 tragen. Zur nachstehend erklärten Lagerung der linken Reihe von Fachtüren 33 dient ein Hohlprofil 39, das den linken Rahmenabschluß der Front 31 bildet. Zur Lagerung der rechten Reihe der Fachtüren 34 dient ein Hohlprofil 40, das die Front 31 mittig teilt.

Wie in Figur 2 erkennbar, in der zwei der Fachtüren 33 der linken Reihe während der Montage gezeigt sind, während von den Fachtüren 34 der rechten Reihe noch keine montiert ist, umfaßt die tragende Konstruktion der Türfront 31 das linke Hohlprofil 39, das mittlere Hohlprofil 40 und ein rechtes Hohlprofil 41 sowie einen untenliegenden Querträger 42. Die Hohlprofile 39, 40 weisen jeweils im Türfutter liegende zum rechten Rahmen 41 weisende Längsschlitze 43, 44 auf. In das Hohlprofil 39 sind zwei Scharnierlaschen 45 eingeschoben, durch die eine durchgehende Scharnierstange 46 gesteckt ist, die kurz davor ist, ein unteres Lagerauge 49 im unteren Querträger 42 zu erreichen. Mit entsprechendem Abstand ist parallel verlaufend zum Hohlprofil 40 ist eine weitere Scharnierstange 47 gezeigt, die bereits in ihrem Lagerauge 50 im unteren Querträger 42 gesichert ist.

Jeweils abwechselnd mit den Scharnierlaschen 45 liegen die Fachtüren 343 durch deren Lagerbohrungen 51, 52 die Scharnierstange 46 ebenfalls durchgesteckt ist. Die Montage der zweiten Fachtüren 34 am Hohlprofil 40 muß in gleicher Weise durch Ziehen und Auffädeln von Scharnierlaschen und Fachtüren erfolgen, wie im Zusammenhang mit den Fachtüren 33 dargestellt.

In Figur 3 ist das Hohlprofil 39 mit dem Längsschlitz 43 im Querschnitt gezeigt, in welches eine Scharnierlasche 45 eingesetzt ist, die mit einer Innenlasche 53 innerhalb des Hohlprofils 39 und mit einer Außenlasche 54 außerhalb des Hohlprofils liegt. Ein Lagerauge 55 befindet sich hierbei in Überdeckung mit Lagerbohrungen 51, 52 in der Fachtür 34. Weitere Lageraugen 56 in der Außenlasche und 57 in der Innenlasche haben in der hier gezeigten Anwendung keine Bedeutung. In der Darstellung ist weiterhin der untere Querträger 42 erkennbar. Die Scharnierlaschen 45 und die Fachtüren 33, 34 können unmittelbar abwechselnd aufeinander geschichtet werden, so daß jeweils eine untere Abkantung 62 einer Fachtür mit einer Lagerbohrung 52 auf einer Scharnierlasche 45 aufliegt und die nächste Scharnierlasche 45 auf die obere Abkantung 61 der Fachtür 33 mit der Lagerbohrung 51 aufgelegt wird.

Dies hat zur Folge, daß das Gewicht aller Türen auf der unteren Fachtür auflastet, was bei der leichten Bauweise als einfaches Blechteil kein Problem darstellt. Es ist jedoch auch möglich, jeweils zwischen zwei Scharnierlaschen 45 ein Distanzstück einzusetzen, so daß sich die Scharnierlaschen aufeinander abstützen und das jede einzelne Fachtür entlastet um die Scharnierstange drehen kann. Solche Distanzstücke sind insbesondere vom oberen offenen Ende in die Hohlprofile einzuführen. Sie können dabei beispielsweise einstückig aus den Scharnierlaschen durch Abkantungen ausgeformt sein.

In Figur 4 ist ein Hohlprofil 39 mit durchgehendem Längsschlitz 43 Kammerquerschnitt und mit einer Scharnierlasche 45 in bestimmungsgemäßer Lage gezeigt. Die Scharnierlasche ist in der Darstellung a) gegenüber der Darstellung in Figur 3 so gedreht, daß unter Vertauschung von Innenlasche und Außenlasche die Bohrung 57 außerhalb des Hohlprofils liegt, während in der Darstellung b) gemäß der Darstellung in Figur 3 die Bohrungen 55, 56 außerhalb des Hohlprofils liegen, von denen wahlweise je nach Ausführung der Fachtüren eine zur Aufnahme der Scharnierstange dienen kann.

In Figur 5 ist eine Scharnierlasche 45 mit den in Figur 3 bereits erkennbaren Einzelheiten gezeigt. Hierin wird deutlich, daß die Dicke geringer ist als die Breite des Mittelstegs 60, die im wesentlichen der Breite des Schlitzes 43 entspricht, so daß es möglich ist, in jeder Höhenposition eine Scharnierlasche in den Schlitz einzuführen und durch Verdrehen um 90° in ihre funktionsgerechte Stellung zu bringen.

In Figur 6 ist ein Hohlprofil 39' mit einem Einzelschlitz 43' begrenzter Länge mit einer Scharnierlasche 45' in bestimmungsgemäßer Lage gezeigt, das mit U-Querschnitt unmittelbar aus einer Seitenwand 58 herausgebildet ist. Eine Ausbrechung im Hohlprofil 39' dient nur Zwecken der besseren Darstellung. Die Scharnierlasche ist in der Darstellung a) so gedreht, daß ein Laschenteil mit einer einzelnen Bohrung 57' außerhalb des Profils zu liegen kommt, während in der Darstellung b) ein Laschenteil mit zwei Bohrungen 55', 56' außerhalb des Profils sichtbar ist. In beiden Fällen handelt es sich um eine identische Scharnierlasche, die alle genannten Bohrungen umfaßt. Die Länge des Schlitzes ist größer als die größte Breite der Scharnierlasche, die im Bereich eines hier nicht erkennbaren Mittelstegs, der den Schlitz durchsetzt, um 90° abgewinkelt ist. Ein im Hohlprofil liegender Laschenschnitt stützt sich an der Innenwand des Hohlprofils 39' ab.

In Figur 7 ist die Scharnierlasche 45' mit zwei Laschenabschnitten 53', 54' gezeigt, die über einen Mittelsteg 60' miteinander verbunden sind. In den Laschenabschnitten liegen Bohrungen 55, 56 und 57. Die Breite des Mittelstegs 60' muß geringer sein als die Breite des oben genannten Längsschlitzes. Im Bereich des Mittelstegs 60' ist die Scharnierlasche um 90° abgewinkelt.

In Figur 8 ist in Explosionsdarstellung die Front 31 in einem Winkelbereich gezeigt, wobei der obere Querträger 48 und das rechte Hohlprofil 41 erkennbar sind. Eine Ausbrechung im Hohlprofil 41 dient nur Zwecken der besseren Darstellung. In das oben abgeschlossene Profil 41 ist eine Lagerhülse 63 eingelassen, in die ein Lagerbolzen 64 einsteckbar ist. Der Lagerbolzen 64 ist hierbei in einem Deckelteil 65 zu lagern, das in dieser Darstellung oberhalb der Front 31 liegt und ein Durchsteckloch 66 und ein Lagerauge 67 für den Lagerbolzen 64 aufweist. Zwischen Lagerauge 67 und Lagerbuchse 63 ist eine Scheibe 68 eingefügt.

### Bezugszeichenliste

- 31: Schrankfront/Generaltür
- 32: Schließzylinder
- 33: Fachtür (links)
- 34: Fachtür (rechts)
- 35: Schließzylinder
- 36: Schließzylinder
- 37: Schild
- 38: Schild
- 39: Hohlprofil
- 40: Hohlprofil
- 41: Rahmenprofil
- 42: Querträger (unten)
- 43: Schlitz
- 44: Schlitz
- 45: Scharnierlasche
- 46: Scharnierstange
- 47: Scharnierstange
- 48: Querträger (oben)
- 49: Bohrung
- 50: Bohrung
- 51: Lagerbohrung (oben)
- 52: Lagerbohrung (unten)
- 53: Innenlasche
- 54: Außenlasche
- 55: Lagerauge
- 56: Lagerauge
- 57: Lagerauge
- 58: Seitenwand
- 59 60: Mittelsteg
- 61: Abkantung
- 62: Abkantung
- 63: Lagerhülse
- 64: Lagerbolzen
- 65: Deckelteil
- 66: Durchsteckloch
- 67: Lagerauge
- 68: Scheibe

## Patentansprüche

1. Schrank, insbesondere aus Blech, mit einer Mehrzahl von übereinanderliegenden Fächern, die jeweils von einzelnen schließbaren Fachtüren (33, 34) verschlossen werden, insbesondere Fächerschrank mit Fächern gleicher Größe, deren Fachtüren (33, 34) in einer schließbaren Türfront oder schließbaren Generaltür angeordnet sind oder in einer fest mit dem Schrankkorpus verbundenen Schrankfront angeordnet sind,
**gekennzeichnet durch** die Merkmale
ein Hohlprofil (39, 40) verläuft senkrecht längs der Anschlagkanten der übereinanderliegenden Fachtüren (33, 34), das zumindest einen im Türfutter der Fachtüren liegenden senkrechten Schlitz (43, 44) bildet,
in das Hohlprofil (39, 40) sind zumindest jeweils zwischen zwei Fachtüren (33, 34) Scharnierlaschen (45) formschlüssig eingesetzt, die mit einer Innenlasche (53) innerhalb des Hohlprofils (39, 40) liegen und mit einer Außenlasche (53), die ein Lagerauge (55, 56) bildet, aus dem Hohlprofil (39, 40) hervorragen,
die Fachtüren (33, 34) weisen an ihren Anschlagkanten jeweils fluchtende Lagerbohrungen (51, 52) auf,
eine durchgehende Scharnierstange (46, 47) ist **durch** die Lageraugen (55, 56) der Scharnierlaschen (45) und die La-gerbohrungen (51, 52) der Fachtüren (33, 34) gesteckt und in über der oberen Fachtür und unter der unteren Fachtür liegenden Rahmenteilen (42, 48) festgelegt.

2. Schrank nach Anspruch 1,
**dadurch gekennzeichnet,**
**daß** die Fachtüren (33, 34) und die Scharnierlaschen (45) abwechselnd unmittelbar aufeinander lagern.

3. Schrank nach Anspruch 1,
**dadurch gekennzeichnet,**
**daß** die Scharnierlaschen (45) sich in dem Hohlprofil (39, 40) mittels Distanzstücken unmittelbar aufeinander abstützen und die einzelnen Fachtüren (33, 34) jeweils auflastfrei aufliegen.

4. Schrank nach einem der Ansprüche 1 bis 3,
**dadurch gekennzeichnet,**
**daß** die Scharnierlaschen (45) als Blechlaschen mit einem eingeschnürten Mittelsteg (60), dessen Dicke geringer ist als die Breite des Schlitzes (43, 44) im Hohlprofil (39, 40), ausgeführt sind.

5. Schrank nach Anspruch 4,
**dadurch gekennzeichnet,**
**daß** die Scharnierlaschen im Bereich des Mittelstegs (60) um 90° abgewickelt sind.

6. Schrank nach einem der Ansprüche 1 bis 5,
**dadurch gekennzeichnet,**
**daß** im Abstand der Höhe der Fachtüren einzelne Schlitze (60') im Hohlprofil ausgebildet sind.

7. Schrank nach einem der Ansprüche 1 bis 6,
**dadurch gekennzeichnet,**
**daß** das Hohlprofil (40') unmittelbar aus einer Seiten- oder Zwischenwand des Schrankkorpus herausgebildet ist.

8. Schrank nach einem der Ansprüche 1 bis 7,
**dadurch gekennzeichnet,**
**daß** zwei senkrechte Reihen von Fachtüren (33, 34) - insbesondere innerhalb einer Schrankfront/Generaltür - (31) nebeneinanderliegend angeordnet sind.

9. Schrank nach einem der Ansprüche 1 bis 8,
**dadurch gekennzeichnet,**
**daß** die Scharnierstange (46,47) unmittelbar im Schrankkorpus, insbesondere in einem Bodenteil und einem abschließend aufgelegten Deckelteil (65) gehalten ist.

10. Schrank nach einem der Ansprüche 1 bis 8,
**dadurch gekennzeichnet,**
**daß** die Scharnierstange (46, 47) unmittelbar in querverlaufenden Rahmenteilen (42, 48) einer Schrankfront/Generaltür (31) gehalten ist.

## Claims

1. A locker, more particularly consisting of metal plate, having a plurality of compartments which are arranged one above the other and which are each closed by individual lockable compartment doors (33, 34), more particularly a compartment locker with identically sized compartments whose compartment doors (33, 34) are arranged in a lockable door front or a lockable general door or which are arranged in a locker front connected to the locker body,
**characterised by** the following features:
a hollow profile (39, 40) extends vertically along the abutment edges of the compartment doors (33, 34) arranged one above the other and forms at least one vertical slot (43, 44) arranged in the door lining of the compartment doors;
into the hollow profile (39, 40), at least between two compartment doors (33, 34), there are form-fittingly and positively inserted hinge tabs (45) which, by means of an inner tab (53), are positioned inside the hollow profile (39, 40) and, by means of an outer tab (54) forming an bearing eye (55, 56), project from the hollow profile (39, 40);
the compartment doors (33, 34) comprise aligned bearing bores (51, 52) at their abutment edges;
a continuous hinge bar (46, 47) passes through the bearing eyes (55, 56) of the hinge tabs (45) and through the bearing bores (51, 52) of the compartment doors (33, 34) and is fixed in frame parts (42, 48) positioned above the upper compartment door and underneath the lower compartment door.

2. A locker according to claim 1,
**characterised in**
**that** the compartment doors (33, 34) and the hinge tabs (45) alternate in being directly supported one above the other.

3. A locker according to claim 1,
**characterised in**
**that** the hinge tabs (45) are directly supported on one another by means of spacing pieces in the hollow profile (39, 40) and that the individual compartment doors (33, 34) are positioned in a load-free way.

4. A locker according to any one of claims 1 to 3,
**characterised in**
**that** the hinge tabs (45) are provided in the form of plate metal tabs with a necked central web (60) whose thickness is smaller than the width of the slot (43, 44) in the hollow profile (39, 40).

5. A locker according to claim 4,
**characterised in**
**that**, in the region of the central web (60), the hinge tabs are angled by 90°.

6. A locker according to any one of claims 1 to 5,
**characterised in**
**that**, at a distance of the height of the compartment doors, there are provided individual slots (60') in the hollow profile.

7. A locker according to any one of claims 1 to 6,
**characterised in**
**that** the hollow profile (40') is formed directly out of a side wall or intermediate wall of the locker body.

8. A locker according to any one of claims 1 to 7,
**characterised in**
**that** there are arranged two vertical rows of compartment doors (33, 34) arranged so as to be positioned side by side, more particularly inside a locker front/general door (31).

9. A locker according to any one of claims 1 to 8,
**characterised in**
**that** the hinge bar (46, 47) is held directly in the locker body, more particularly in a base part and a finally superimposed cover part (65).

10. A locker according to any one of claims 1 to 8,
**characterised in**
**that** the hinge bar (46, 47) is held directly in transversely extending frame parts (42, 48) in a locker front/general door (31).

## Revendications

1. Armoire, notamment en tôle, présentant plusieurs casiers superposés, qui sont fermés par des portes de casier respectives (33, 34) pouvant être fermées individuellement, notamment une armoire à casiers comprenant des casiers de même grandeur dont les portes de casier (33, 34) sont disposées dans une porte frontale avant pouvant être fermée ou une porte générale pouvant être fermée, ou bien sont disposées dans une paroi frontale avant d'armoire reliée de manière fixe au corps d'armoire,
**caractérisée par** les particularités suivantes
un profilé creux (39, 40) s'étend verticalement le long des bords de montage des portes de casier (33, 34) superposées, et forme au moins une fente verticale (43, 44) située dans la feuillure de porte des portes de casier,
dans le profilé creux (39, 40) sont insérées par complémentarité de forme, au moins respectivement entre deux portes de casier (33, 34), des pattes de charnière (45) qui, avec une patte intérieure (53), se situent à l'intérieur du profilé creux (39, 40), et font saillie hors du profilé creux (39, 40) avec une patte extérieure (54) réalisant une ouverture de palier (55, 56),
les portes de casier (33, 34) présentent sur leurs bords de montage, des alésages de palier (51, 52) respectivement alignés,
une tige de charnière (46, 47) traversante continue, est engagée à travers les ouvertures de palier (55, 56) des pattes de charnière (45) et à travers les alésages de palier (51, 52) des portes de casier (33, 34), et est fixée dans des parties de châssis (42, 48) situées au-dessus de la porte de casier supérieure et en-dessous de la porte de casier inférieure.

2. Armoire selon la revendication 1, **caractérisée en ce que** les portes de casier (33, 34) et les pattes de charnière (45) sont placées directement, de manière alternée, les unes sur les autres.

3. Armoire selon la revendication 1, **caractérisée en ce que** les pattes de charnière (45) s'appuient directement les unes sur les autres au moyen d'entretoises dans le profilé creux (39, 40), et les portes de casier individuelles (33, 34) reposent respectivement libres de charge.

4. Armoire selon l'une des revendications 1 à 3, **caractérisée en ce que** les pattes de charnière (45) sont réalisées en tant que pattes en tôle comprenant une nervure centrale rétrécie (60), dont l'épaisseur est plus faible que la largeur de la fente (43, 44) du profilé creux (39, 40).

5. Armoire selon la revendication 4, **caractérisée en ce que** les pattes de charnière sont coudées à 90° dans la région de la nervure centrale (60).

6. Armoire selon l'une des revendications 1 à 5, **caractérisée en ce que** dans le profilé creux sont réalisées des fentes individuelles (60') espacées d'une distance correspondant à la hauteur des portes de casier.

7. Armoire selon l'une des revendications 1 à 6, **caractérisée en ce que** le profilé creux (40') est formé directement dans une paroi latérale ou une paroi intermédiaire du corps d'armoire.

8. Armoire selon l'une des revendications 1 à 7, **caractérisée en ce que** deux rangées verticales de portes de casier (33, 34), notamment dans une paroi frontale avant d'armoire/ou porte générale (31), sont disposées côte à côte.

9. Armoire selon l'une des revendications 1 à 8, **caractérisée en ce que** la tige de charnière (46, 47) est maintenue directement dans le corps d'armoire, notamment dans une partie de base d'appui au sol et une partie de couverture supérieure (65) posée au final.

10. Armoire selon l'une des revendications 1 à 8, **caractérisée en ce que** la tige de charnière (46, 47) est maintenue directement dans des parties de châssis ou de cadre (42, 48) d'étendue transversale, d'une paroi frontale avant d'armoire/porte générale (31).
